# EUROPÄISCHE PATENTANMELDUNG

(11) **EP 0 039 868 A1**
(43) Veröffentlichungstag der Anmeldung: **18.11.1981**
(21) Anmeldenummer: 81103353.9
(22) Anmeldetag: 04.05.1981
(51) Int. Cl.: H01H 50/02

(54) **Gehäuse für ein elektromagnetisches Relais**

(30) Priorität: 09.05.1980 DE 8012662 U
(71) Anmelder: SIEMENS AKTIENGESELLSCHAFT, 80333 München (DE)
(72) Erfinder: Müller, Erwin Ing.-Grad., D-8000 München 71 (DE)

(57) **Zusammenfassung**

Das Gehäuse des Relais besitzt im Deckel einen Durchbruch für ein Befestigungsorgan. Zur Abdichtung des Durchbruchs ist über dem Durchbruch eine Folie kreisförmig aufgeschweißt. Die Schweißnaht besitzt einen Abstand zum Durchbruch, so daß die Folie membranartig durchfedert und das Aufschieben und Abnehmen des Deckels auf das Befestigungsorgan gestattet.

## Beschreibung

Die Erfindung bezieht sich auf ein Gehäuse für ein elektromagnetisches Relais mit einem einen Durchbruch aufweisenden Deckel, wobei ein im Gehäuseinneren angeordnetes, in den Durchbruch eingreifendes Halteorgan zur Deckelbefestigung dient.

Ein derartiges Relais ist beispielsweise aus der DE-AS 23 32 989 bekannt. Die Befestigung des Deckels über einen etwa in der Mitte vorgesehenen Durchbruch ist sehr einfach und billig, da am Deckel selbst keinerlei Halteorgane angeformt werden müssen, so daß er in einfachster Weise durch Stanzen oder dergleichen hergestellt werden kann. Der Durchbruch zur Befestigung des Deckels hat allerdings den Nachteil, daß er durch das Halteorgan nicht ganz verschlossen wird, so daß das Relaisgehäuse eine Öffnung aufweist, durch die Staub und Schadgase in das Relais eindringen können. Wenn außerdem als Halteorgan das Joch oder ein sonstiger metallischer Teil des Relais verwendet wird, muß dieses in den Jochdurchbruch ragende Halteorgan für manche Anwendungsfälle elektrisch isoliert werden.

Aufgabe der Erfindung ist es, bei einem Gehäuse der eingangs genannten Art den Deckeldurchbruch so abzudecken, daß das Halteorgan zuverlässig elektrisch isoliert und die Gehäuseöffnung dicht verschlossen ist. Dabei soll die Abdeckung bereits auf dem losen Deckel montierbar sein und das Befestigen und Abnehmen des Deckels ermöglichen, ohne daß dabei die Abdeckung selbst beeinträchtigt wird.

Erfindungemäß wird diese Aufgabe dadurch gelöst, daß der Durchbruch des Deckels mittels einer auf seiner Außenseite aufgebrachten Folie verschlossen ist, wobei die Verbindungslinie zwischen der Folie und dem Deckel jeweils soweit vom Rand des Durchbruchs entfernt ist, daß die Folie membranartig federt.

Durch die membranartige Gestaltung der Abdeckfolie, die in ihren Abmessungen größer als der abzudeckende Durchbruch ist und die mit einigem Abstand zu diesem Rand befestigt ist, kann der Deckel nach dem Aufbringen der Folie noch montiert oder auch später wieder entfernt werden. Dies hat aber auch für die Befestigung der Folie selbst den Vorteil, daß das Aufkleben oder Aufschweißen der Folie nicht auf dem fertigen Relais vorgenommen werden muß. Vielmehr kann der einzelne Deckel bereits auf einer festen Unterlage liegend mit der Folie versehen werden. Wenn die Folie beispielsweise aufgeschweißt wird, kann auf diese Weise der Elektrodendruck leicht abgestützt werden. Das Aufschweißen der Folien kann dabei leicht in die Bandfertigung der Deckel einbezogen werden, wobei das Vorlochen der Deckel und das Aufbringen der Folien in ein und demselben Arbeitsablauf in der Massenfertigung erfolgen kann.

Das membranartige Durchfedern der Abdeckfolie ermöglicht das Aufbringen des Deckels auf das Halteorgan, wobei dieses Halteorgan unter Deformierung der Folie den Deckelrand umgreift. Zweckmäßigerweise wird die Folie kreisförmig um den Durchbruch des Deckels befestigt; auf diese Weise ergibt sich die beste Membranwirkung. Die Folie kann beispielsweise aus Polyester bestehen und auf der dem Deckel zugewandten Seite mit Polyethylen beschichtet sein. Eine derartige Polyethylenbeschichtung macht die Folie gut schweißbar.

Die Erfindung wird nachfolgend an einem Ausführungsbeispiel näher erläutert. Es zeigt
Fig. 1 einen erfindungsgemäßen Deckel im Schnitt,
_{Fi}g. 2 einen Deckel für ein Relais mit einem Halteorgan,
Fig. 3 ein Relais mit aufgesetztem Deckel.

Die Fig. 1 und 2 zeigen einen Deckel für ein Relais, wie es beispielsweise aus der DE-AS 23 32 989 bekannt ist. Der Deckel 1 ist aus einer Kunststoffplatte gestanzt und besitzt etwa in der Mitte einen T-förmigen Durchbruch 2, mittels dessen er an einem Halteorgan 3 (Fig. 2) befestigt werden kann. Dieses Halteorgan ist im Beispiel schwalbenschwanzförmig ausgebildet und beispielsweise am Magnetjoch des nicht weiter dargestellten Relaissystems angeformt. Bei der Montage wird der Deckel so auf das Relaisgehäuse aufgelegt, daß der breitere Abschnitt 2a des Durchbruchs 2'das Halteorgan 3 aufnimmt. Durch eine seitliche Verschiebung kommt dann das Halteorgan 3 mit den Rändern des schmäleren Abschnitts 2b des Durchbruchs 2 in Eingriff und hält auf diese Weise den Deckel 1. Der breitere Abschnitt 2a bildet dann eine Öffnung im geschlossenen Relaisgehäuse. Soll nun erfindungsgemäß diese Öffnung verschlossen werden und außerdem das am metallischen Magnetjoch angeformte Halteorgan 3 gegen metallischen Magnetjoch angeformte Halteorgan 3 gegen Berührung elektrisch isoliert werden, so wird eine Mehrschichtfolie 4 über dem T-förmigen Deckeldurchbruch 2 aufgeschweißt. Diese Folie, beispielsweise eine mit Polyethylen beschichtete Polyesterfolie, ist kreisförmig ausgebildet und größer als der Durchbruch 2; zumindest ist sie kreisförmig am Deckel 1 angeschweißt.

Der Abstand a der Schweißnaht 5 zu den Kanten des Deckeldurchbruchs 2 ist dabei so bemessen, daß bei der Montage des Deckels 1 durch Aufsetzen und Aufschieben auf das Halteorgan 3 die aufgeschweißte Folie 4 membranartigfedert, ohne daß dabei die Schweißnaht aufreißt. Damit kann der Deckel bereits bei seiner Herstellung mit einem Durchbruch versehen und wieder abgedichtet werden, ohne daß dadurch die Art der Befestigung und der Montageablauf geändert werden müßten.

Die Fig. 3 zeigt ein geschlossenes Relaisgehäuse 6 mit einem erfindungsgemäß verschlossenen Deckel 1. Die aufgeschweißte Folie 4 kann dabei durch farbige Gestaltung oder auch durch eine Beschriftung zur Kennzeichnung des Relais verwendet werden.

## Patentansprüche

1. Gehäuse für ein elektromagnetisches Relais mit einem einen Durchbruch aufweisenden Deckel, wobei ein im Gehäuseinneren angeordnetes, in den Durchbruch eingreifendes Halteorgan zur Deckelbefestigung dient, dadurch gekennzeichnet , daß der Durchbruch (2) des Deckels (1) mittels einer auf seiner Außenseite aufgebrachten Folien (4) verschlossen ist, wobei die Verbindungslinie (5) zwischen der Folie (4) und dem Deckel (₁) jeweils soweit (a) vom Rand des Durchbruchs (2) entfernt ist, daß die Folie (4) membranartig federt.

2. Gehäuse nach Anspruch 1, dadurch gekennzeichnet , daß die Verbindungslinie (5) zwischen der Folie (4) und dem Deckel (1) etwa kreisförmig um den Durchbruch (2) angeordnet ist.

3. Gehäuse nach Anspruch 1 oder 2, dadurch gekennzeichnet , daß die Folie (4) mit dem Deckel (1) verschweißt ist.

4. Gehäuse nach einem der Ansprüche 1 bis 3, dadurch gekennzeichnet , daß die Folie (4) aus Polyester (4a) besteht und auf der dem Deckel zugewandten Seite mit Polyethylen (4b) beschichtet ist.
